# EUROPÄISCHE PATENTSCHRIFT

(11) **EP 3 555 383 B1**
(45) Veröffentlichungstag und Bekanntmachung des Hinweises auf die Patenterteilung: **09.10.2024**
(21) Anmeldenummer: 17828651.4
(22) Anmeldetag: 12.12.2017
(51) Int. Cl.: E03F 1/00

(54) **RIGOLENHALBELEMENT**
BLIND DRAIN-SEMIMEMBER
DEMI-ÉLÉMENT DE SYSTÈME DE DRAINAGE

(30) Priorität: 19.12.2016 DE 202016107114 U
(43) Veröffentlichungstag der Anmeldung: 23.10.2019
(73) Patentinhaber: REHAU Industries SE & Co. KG, 95111 Rehau (DE)
(72) Erfinder: BAUMANN, Warnfried, 91315 Höchstadt/Aisch (DE); MERGNER, Fabian, 91096 Möhrendorf (DE)
(86) Internationale Anmeldenummer: PCT/EP2017/001417
(87) Internationale Veröffentlichungsnummer: WO 2018/114039

(56) Entgegenhaltungen:
- EP-A1- 2 325 404
- EP-A1- 2 862 982
- EP-A2- 1 416 099
- WO-A1-02/14608
- WO-A1-2014/006137
- US-A1- 2012 255 624

## Beschreibung

Die Erfindung betrifft ein Rigolenhalbelement gemäß dem Oberbegriff des Anspruches 1. Daneben betrifft die Erfindung auch ein Rigolenbauelement sowie eine Aufnahme-, Speicher- oder Versickerungsvorrichtung, die aus Rigolenbauelementen aufgebaut ist.

Rigolen, die zur Aufnahme, zur Speicherung oder Versickerung von Fluiden, insbesondere von Regenwasser dienen, werden aus einzelnen Elementen zusammengebaut. Insbesondere werden dazu Rigolenhalbelemente genutzt, die ein Basisgitter aufweisen, wobei sich von dem Basisgitter etwa senkrecht Säulen erheben. Zur Verbindung der Rigolenhalbelemente an den Spitzen der Säulen, also an den Säulenenden, die dem Basisgitter gegenüberliegen, werden Verbindungsvorrichtungen genutzt. Die Säulen können dazu entweder lose aufeinander gesteckt oder mittels Rastverbindungen zusammengefügt sein.

So offenbart die EP 2862982 A1 ein Modul für den Bau eines Rückhaltebeckens, das Säulen aufweist, die auf einem Basisgitter angeordnet sind und von diesem etwa senkrecht wegstehen. Die Säulen weisen auf ihrem vom Basisgitter wegweisenden Ende eine Oberfläche auf, auf der zwei nebeneinander, beabstandet angeordnete Verbindungsmittel angeordnet sind, wobei die Verbindungsmittel kongruent zueinander geformt sind. Ein erstes Verbindungsmittel ist als Vorsprung ausgebildet, ein zweites Verbindungsmittel entsprechend als Durchbruch in der Oberfläche. Mehrere Module sind auf diese Weise mittels der Verbindungsmittel an ihren Säulen miteinander verbindbar, so dass daraus Rückhaltebecken montierbar sind.

Beim Zusammenbau der Halbelemente zu der Rigole sind eine Vielzahl von Säulen der einzelnen Halbelemente zueinander zu positionieren, um einen sachgerechten und exakten Zusammenbau zu gewährleisten.

Beim Auftreten von geringen Maßabweichungen, wie die beispielsweise bei unbeabsichtigten Verbiegungen eines solchen Elements oder bei eingefrorenen Spannungen, die von der Produktion oder von der Lagerung des Elements herrühren, auftreten, ist es nicht mehr oder nur noch sehr schwer möglich, eine Rigole aufzubauen. Entsprechende Bauteile sind entweder Ausschuss oder müssen arbeits- und kostenaufwendig nachgebessert werden.

Hier setzt die Erfindung ein, die es sich zur Aufgabe gemacht hat, ein Rigolenhalbelement anzugeben, welches die vorstehend genannten Probleme überwindet.

Eine weitere Aufgabe der vorliegenden Erfindung ist es, ein Rigolenbauelement anzugeben. Es ist schließlich auch noch Aufgabe der vorliegenden Erfindung, eine Aufnahme-, Speicher- oder Versickerungsvorrichtung, die aus Rigolenbauelementen aufgebaut ist, anzugeben.

Die Lösung der ersten Aufgabe erfolgt gemäß Anspruch 1.

Im Rahmen der vorliegenden Erfindung wurde erkannt, dass ein Rigolenhalbelement die Aufgabe der vorliegenden Erfindung löst, wenn dieses ein Basisgitter umfasst und wenigstens eine mit dem Basisgitter verbundene und vom Basisgitter etwa senkrecht wegstehende Säule, die am dem Basisgitter gegenüberliegenden Ende eine Oberfläche aufweist mit einem Verbindungselement, wobei das Verbindungselement entweder ein erstes Verbindungselement ist, das einen von der Oberfläche hervorstehenden Vorsprung aufweist, an dem an seiner der Oberfläche benachbarten Abschnitt eine äußere Anlagefläche ausgebildet ist, oder wobei das Verbindungselement ein zweites Verbindungselement ist, an dem eine zur Oberfläche etwa senkrecht stehende innere Anlagefläche ausgebildet ist, wobei das erste Verbindungselement und das zweite Verbindungselement zumindest abschnittweise eine zueinander komplementäre Form aufweisen und zum Zusammenfügen zweier Rigolenhalbelemente das erste Verbindungselement und das zweite Verbindungselement zusammensteckbar ausgebildet sind, wobei am zweiten Verbindungselement an der zur Oberfläche ausgebildeten etwa senkrecht stehenden inneren Anlagefläche eine daran in Richtung des Basisgitters anschließende Einführschräge, die gegenüber der Oberfläche geneigt ist und von einem Rand einer Aufnahmeöffnung begrenzt ist, ausgebildet ist, welches sich dadurch auszeichnet, dass am Vorsprung ein Rastvorsprung ausgebildet ist, dass der Rastvorsprung am Vorsprung des ersten Verbindungselements an der Säule den Rand des zweiten Verbindungselements hintergreift und so die Verbindung der beiden Rigolenhalbelemente sichert, und dass an den Oberflächen der Säulen jeweils wenigstens ein Passvorsprung oder wenigstens eine Passaufnahme ausgebildet ist.

Ein Passvorsprung und / oder eine Passaufnahme an der Oberfläche der Säule trägt in besonderer Weise dazu bei, dass beim Verbinden eines Rigolenhalbelements mit einem anderen Rigolenhalbelement eine exakte Positionierung der Säulen der Rigolenhalbelemente stattfindet und so ein genauer Zusammenbau möglich ist.

Durch die vorliegende Erfindung ist insbesondere ein Rigolenhalbelement umfasst, welches eine Vielzahl von vom Basisgitter etwa senkrecht wegstehende Säulen aufweist. Erfindungsgemäß ist an den Enden der Säulen, die dem Basisgitter gegenüberliegen, eine Oberfläche ausgebildet mit einem ersten Verbindungselement oder einem zweiten Verbindungselement. Auf diese Weise sind Rigolenhalbelemente zugänglich, die eine Anordnung von Säulen aufweisen, die etwa senkrecht vom Basisgitter wegstehen und an deren Ende eine Oberfläche mit einem ersten Verbindungselement oder einem zweiten Verbindungselement ausgebildet ist.

Insbesondere kann eine Anordnung von Säulen bei dem erfindungsgemäßen Rigolenhalbelement vorliegen, die eine Symmetrie aufweist. Insbesondere kann ein solches

Halbelement eine Anordnung von beispielsweise 4 x 3 Säulen aufweisen, wobei die Säulen in einer regelmäßigen und insbesondere symmetrischen Anordnung angeordnet sind, wobei sich die Symmetrie der Anordnung auf die Ausbildung der ersten Verbindungselemente und der zweiten Verbindungselemente an den Enden der Säulen bezieht.

Bei der vorliegenden Erfindung ist vorgesehen, dass das erste Verbindungselement und das zweite Verbindungselement zumindest abschnittsweise eine zueinander komplementäre Form aufweisen. Durch diese Maßnahme kann ein besonders sicheres und festes Verbinden des Rigolenhalbelements mit einem weiteren Rigolenhalbelement gewährleistet werden.

Erfindungsgemäß weist das erste Verbindungselement einen von der Oberfläche hervorstehenden Vorsprung auf, an dem an seiner der Oberfläche benachbarten Abschnitt eine äußere Anlagefläche ausgebildet ist.

Durch diese Maßnahme kann in einfacher Weise eine sichere und passgenaue Verbindung eines Rigolenhalbelements mit einem weiteren Rigolenhalbelement erfolgen.

Im Rahmen der vorliegenden Erfindung kann es sich als sehr vorteilhaft erweisen, wenn vorgesehen ist, dass der Vorsprung ein Ende aufweist, das verrundet oder spitz ausgebildet ist.

Durch diese Maßnahme kann ein sehr einfaches Zusammenstecken von zwei Rigolenhalbelementen bewerkstelligt werden.

Erfindungsgemäß ist vorgesehen, dass am Vorsprung, den das erste Verbindungselement aufweist, ein Rastvorsprung ausgebildet ist. Durch das Vorsehen eines am Vorsprung ausgebildeten Rastvorsprungs wird in einer einfachen Weise eine Rastverbindung zwischen einem Rigolenhalbelement und einem weiteren damit verbundenen Rigolenhalbelement ausgebildet.

Hierdurch ist es möglich, eine besonders feste Verbindung eines Rigolenhalbelements mit einem weiteren Rigolenhalbelement sicherzustellen.

Erfindungsgemäß ist vorgesehen, dass am zweiten Verbindungselement eine von der Oberfläche begrenzte innere Anlagefläche und eine daran in Richtung des Basisgitters anschließende Einführschräge ausgebildet ist, die gegenüber der Oberfläche geneigt ist und von einem Rand einer Aufnahmeöffnung begrenzt ist.

Ein derart ausgeführtes zweites Verbindungselement ist ganz besonders geeignet, eine feste Verbindung mit einem ersten Verbindungselement einzugehen, wenn diese beiden zusammengesteckt werden. Auf diese Weise lassen sich Rigolenhalbelemente leicht und sicher miteinander verbinden.

In einer sehr bevorzugten Weiterbildung der vorliegenden Erfindung kann vorgesehen sein, dass die äußere Anlagefläche des ersten Verbindungselements und die innere Anlagefläche des zweiten Verbindungselements eine zueinander komplementäre Form aufweisen.

Durch diese Maßnahme gelingt es, beim Zusammenstecken des ersten Verbindungselements und des zweiten Verbindungselements die am ersten Verbindungselement ausgebildete äußere Anlagefläche und die am zweiten Verbindungselement ausgebildete innere Anlagefläche in Kontakt zu bringen, so dass eine exakte und sichere Positionierung des ersten Verbindungselements und des zweiten Verbindungselements vorliegt, wodurch das Rigolenhalbelement mit einem weiteren Rigolenhalbelement ganz besonders fest verbunden ist.

Erfindungsgemäß sind an den Oberflächen der Säulen sowohl Passvorsprünge wie auch Passaufnahmen ausgebildet.

Es kann sich bei der vorliegenden Erfindung als besonders vorteilhaft erweisen, wenn vorgesehen ist, dass das Rigolenhalbelement aus einem Polymermaterial besteht oder ein solches enthält, wobei das Polymermaterial bevorzugt ein thermoplastisches Polymermaterial ist, insbesondere ein Polyolefin, wie beispielsweise ein Polyethylen, Polypropylen, Polybutylen oder ein Copolymeres der Vorgenannten oder eine Mischzusammensetzung der Vorgenannten, oder ein Polyvinylchlorid oder ein Polyester oder ein Polycarbonat.

Die vorstehend genannten Polymermaterialien sind einfach formbar, inert, langlebig, mechanisch und chemisch stabil, belastbar und günstig zu erstehen. Rigolenhalbelemente lassen sich aus den genannten Polymermaterialien in einfacher Weise bilden. Dies kann beispielsweise in einem Spritzgussprozess oder in einem anderen Prozess der Polymerverarbeitung und -formung bewerkstellig werden.

Alternativ ist es auch möglich, dass das Rigolenhalbelement unter Verwendung eines generativen Fertigungsverfahrens, insbesondere einstückig, beispielsweise durch ein 3-D-Druckverfahren, hergestellt ist.

Hierzu können mit Vorteil datenverarbeitungsmaschinenlesbare dreidimensionale Modelle für die Herstellung genutzt werden.

Das Rigolenhalbelement kann ganz oder teilweise unter Verwendung eines zeilenaufbauenden oder schichtaufbauenden Fertigungsverfahrens hergestellt sein. Insbesondere kann das Rigolenhalbelement ganz oder teilweise zeilenweise oder schichtweise durch einen Werkstoffauftrag hergestellt sein.

Dabei kann mit großem Vorteil ein 3D-Datensatz beim Aufbau oder bei der Herstellung genutzt werden.

Die Lösung der weiteren Aufgabe der vorliegenden Erfindung, ein Rigolenbauelement anzugeben, erfolgt gemäß Anspruch 6.

Im Rahmen der vorliegenden Erfindung wurde erkannt, dass ein Rigolenbauelement in einfacher Weise zugänglich ist, wenn vorgesehen ist, dass zwei Rigolenhalbelemente, wie vorstehend beschrieben, miteinander verbunden werden. Dies kann derart realisiert werden, dass das erste Rigolenhalbelement an der wenigstens einer Säule ein erstes Verbindungselement und das zweite Rigolenhalbelement an der wenigstens einen Säule ein zweites Verbindungselement aufweist, und wobei das erste Verbindungselement und das zweite Verbindungselement zusammensteckbar sind, wodurch die beiden Rigolenhalbelemente miteinander zum Rigolenbauelement verbindbar sind.

Solche Rigolenbauelemente können insbesondere aus gleichartig geformten Rigolenhalbelementen derart gebildet sein, dass bei einer Mehrzahl von Säulen jede Säule mit einer Säule des weiteren Rigolenhalbelements verbunden ist, sodass keine unverbundenen Säulen bei den beiden Rigolenhalbelementen vorliegen.

In einer anderen Verbindungssituation kann vorgesehen sein, dass das erste Rigolenhalbelement mit einer Mehrzahl von Säulen mit einem zweiten Rigolenhalbelement mit einer Mehrzahl von Säulen derart verbunden ist, das nicht alle Säulen miteinander verbunden sind, so dass noch unverbundene Säulen vorliegen. In dieser Verbausituation ist es möglich, beispielsweise einen "Mauerwerksverbund" aufzubauen, wobei die Rigolenhalbelemente beispielsweise so angeordnet sind, dass diese jeweils mit zwei weiteren Rigolenhalbelementen verbunden sind.

Es gibt aber auch andere Verbausituationen, bei denen mehr als zwei Rigolenhalbelemente mit einem Rigolenhalbelement verbunden sind.

Die letzte Aufgabe der vorliegenden Erfindung, eine Aufnahme-, Speicher- oder Versickerungsvorrichtung anzugeben, erfährt ihre Lösung gemäß Anspruch 8.

Es wurde bei der vorliegenden Erfindung erkannt, dass eine Aufnahme-, Speicher- oder Versickerungsvorrichtung dann technisch besonders aufgewertet ist, wenn diese aus einer Mehrzahl von Rigolenbauelementen, wie vorstehend beschrieben, aufgebaut ist.

Eine solche Aufnahme-, Speicher- oder Versickerungsvorrichtung kann in besonders bevorzugter Weise als Rigole, als Retentionsbecken oder als Speicherbecken genutzt werden. In einer Fortbildung der vorliegenden Erfindung ist eine solche Aufnahme-, Speicher- oder Versickerungsvorrichtung mit einem Vlies umgeben, damit in die Vorrichtung kein Erdreich von außen eingeschwemmt wird bzw. dass keine Feststoffe aus dem Innern in das Erdreich gelangen.

Die vorliegende Erfindung findet im breiten Umfang Anwendung im Bereich der Regenwasserbewirtschaftung. Die Erfindung kann aber mit großem Vorteil auch in industriellen Anwendungen, in Schwimmbädern, in der Land- und Teichwirtschaft, sowie in anderen Bereichen eingesetzt werden.

Weitere wichtige Merkmale und Vorteile der Erfindung ergeben sich aus den Unteransprüchen, aus den Figuren und aus der zugehörigen Figurenbeschreibung.

Die vorliegende Erfindung wird anhand der beigefügten Figuren wie folgt beschrieben.

Hierzu zeigt:
- Fig. 1: eine schematische perspektivische Ansicht einer Säule eines Rigolenhalbelements mit einem ersten Verbindungselement;
- Fig. 2: eine schematische perspektivische Ansicht einer Säule eines Rigolenhalbelements mit einem zweiten Verbindungselement;
- Fig. 3: eine schematische Querschnittsansicht der Positionierung des ersten Verbindungselements und des zweiten Verbindungselements für die Verbindung von zwei Rigolenhalbelementen;
- Fig. 4: eine schematische Querschnittsansicht des Einsteckens des ersten Verbindungselements in das zweite Verbindungselement bei der Verbindung von zwei Rigolenhalbelementen;
- Fig. 5: eine schematische Querschnittsansicht von zwei miteinander durch das erste Verbindungselement und das zweite Verbindungselement verbundenen Rigolenhalbelementen;
- Fig. 6: eine schematische perspektivische Ansicht eines Rigolenhalbelements.

In der Fig. 1 ist in einer schematischen perspektivischen Ansicht eine Säule 1 eines Rigolenhalbelements 18 mit einem ersten Verbindungselement 5 dargestellt.

Die Säule 1 des hier nicht gezeigten Rigolenhalbelements 18 ist in der Fig. 1 nur teilweise abgebildet, insbesondere ist das Ende 3 der Säule 1 gezeigt. Das Rigolenhalbelement 18 ist in Fig. 6 dargestellt.

Am Ende 3 der Säule 1 des Rigolenhalbelements 18 ist eine Oberfläche 4 ausgebildet, an der ein erstes Verbindungselement 5 angeordnet ist. Das erste Verbindungselement 5 ist an der Oberfläche 4 der Säule 1 zentrisch zu deren Querschnitt am Ende 3 der Säule 1 ausgeformt.

Das erste Verbindungselement 5 weist einen Vorsprung 6 auf, der sich von der Oberfläche 4 erhebt. Der Vorsprung 6 weist eine Zylindermantelfläche auf. Das Ende 14 des Vorsprungs 6 ist verrundet ausgebildet. Am Vorsprung 6 ist ein Rastvorsprung 13 vorgesehen.

An der Basis des Vorsprungs 6, die direkt an die Oberfläche 4 der Säule 1 anschließt, ist eine äußere Anlagefläche 7 ausgebildet, die als Zylindermantelfläche geformt ist. Die äußere Anlagefläche 7 des ersten Verbindungselements 5 steht etwa senkrecht zur Oberfläche 4 der Säule 1.

Auf der Oberfläche 4 sind weiterhin vier Passaufnahmen 16 in Form von Durchbrüchen durch die Oberfläche 4 vorgesehen. Die vier Passaufnahmen 16 an der Oberfläche 4 der Säule 1 weisen einen Winkelabstand zu ihren unmittelbaren Nachbarn von 90° auf. Alle vier Passaufnahmen 16 weisen die gleiche Größe auf.

In der Fig. 2 ist in einer schematischen perspektivischen Ansicht eine Säule 1 eines Rigolenhalbelements 18 mit einem zweiten Verbindungselement 8 dargestellt. Auch hier ist nur das Ende 3 der Säule 1 des Rigolenhalbelements 18, das selbst nicht gezeigt ist, dargestellt.

Am Ende 3 der Säule 1 des Rigolenhalbelements 18 ist eine Oberfläche 4 ausgebildet, an der ein zweites Verbindungselement 8 angeordnet ist.

Das zweite Verbindungselement 8 ist am Ende 3 der Säule 1 an der Oberfläche 4 der Säule 1 zentrisch zu deren Querschnitt ausgeformt.

Das zweite Verbindungselement 8 an der Oberfläche 4 der Säule 1 weist eine innere Anlagefläche 10 auf, die als Zylindermantelfläche ausgebildet ist und etwa senkrecht zur Oberfläche 4 der Säule 1 steht.

Die innere Anlagefläche 10 des zweiten Verbindungselements 8 ist komplementär zur äußeren Anlagefläche 7 des ersten Verbindungselements 5 gemäß Fig. 1 geformt. Dadurch können das erste Verbindungselements und das zweite Verbindungselement 8 zusammengesteckt werden.

An die innere Anlagefläche 10 des zweiten Verbindungselements 8 der Säule 1 schließt sich in Richtung des Basisgitters 2 eine Einführschräge 9 an, welche in Fig. 2 als Kegelabschnittsfläche ausgebildet ist. Die Einführschräge 9 ist durch einen Rand 12 begrenzt, der eine Aufnahmeöffnung 11 umgibt.

Als nicht gezeigte Alternativen zu einer solchen Einführschräge 9 in Form einer Kegelabschnittsfläche sind auch Pyramidenabschnittsflächen oder Kugelabschnittsflächen oder Ellipsoidabschnittsflächen oder solche geeignet, die aus den vorstehend genannten anteilig zusammengesetzt sind.

Das zweite Verbindungselement 8 der Säule 1 des Rigolenhalbelements 18 ist so bemessen, dass das erste Verbindungselement 5 der Säule 1 des Rigolenhalbelements 18 in dieses einsteckbar ist.

Dadurch können das erste Verbindungselement 5 der Säule 1 eines Rigolenhalbelements 18 und das zweite Verbindungselement 8 der Säule 1 eines benachbarten anderen Rigolenhalbelements 18 zusammengesteckt werden, und so die Rigolenhalbelemente 18 miteinander verbunden werden.

An der Oberfläche 4 der Säule 1 des Rigolenhalbelements 18 sind vier Passvorsprünge 15 ausgebildet. Die Passvorsprünge 15 an der Oberfläche 4 der Säule 1 sind als Zylinder geformt und weisen einen Winkelabstand zu ihren jeweiligen unmittelbaren Nachbarn von 90° auf.

Die Passvorsprünge 15 sind so bemessen, dass sie in die Passaufnahmen 16 an der Oberfläche 4 der Säule 1 gemäß Fig. 1 einsteckbar sind. Alle Passvorsprünge 15 weisen die gleiche Größe auf.

In der Fig. 3 ist eine schematische Querschnittsansicht der Positionierung des ersten Verbindungselements 5 und des zweiten Verbindungselements 8 für die Verbindung von zwei Rigolenhalbelementen 18 gezeigt.

Um zwei Rigolenhalbelemente 18 miteinander zu verbinden, sind die beiden Säulen 1, 1 der benachbart zueinander orientierten Rigolenhalbelemente 18, die so angeordnet sind, dass die Enden 3 der Säulen 1 der beiden Rigolenhalbelemente 18 aufeinander zu weisen, und von denen eine Säule 1 ein erstes Verbindungselement 5 und eine Säule 1 ein zweites Verbindungselement 8 aufweisen, so zu positionieren, dass der Vorsprung 6 des ersten Verbindungselements 5 an der Säule 1 eines Rigolenhalbelements 18 mit der Aufnahmeöffnung 11 des zweiten Verbindungselements 8 an der Säule 1 des benachbarten Rigolenhalbelements 18 etwa gegenüberliegt.

Beim weiteren Annähern der beiden Rigolenhalbelemente 18 lässt sich so der Vorsprung 6 leicht in die Richtung der Aufnahmeöffnung 11 unter Zuhilfenahme der Einführschräge 9 bewegen, wobei das Ende 14 des Vorsprungs 6 an der Einführschräge 9 in Richtung der Aufnahmeöffnung 11 entlang gleiten kann und zu dieser geleitet wird.

Insbesondere bei einer ungenauen Positionierung der Säule 1 des Rigolenhalbelements mit dem ersten Verbindungselement 5 und der Säule 1 des Rigolenhalbelements 18 mit dem zweiten Verbindungselement 8 kann dann ein einfaches Verbinden stattfinden.

Solche ungenauen Positionierungen können durch grundsätzliche Fehler des Personals, das solche Rigolenhalbelemente installiert, aber auch durch fehlerhafte Produkte, die beispielsweise produktionsbedingte Spannungen aufweisen oder anderweitig verbogen sind oder kleine Formänderungen erfahren haben, hervorgerufen sein.

In der Fig. 4 ist in einer schematischen Querschnittsansicht das Einstecken des ersten Verbindungselements 5 in das zweite Verbindungselement 8 bei der Verbindung von zwei Rigolenhalbelementen 18 gezeigt.

Die Bezugszeichen in der Fig. 4 entsprechen denen aus den vorangehenden Figuren.

Der Vorsprung 6 des ersten Verbindungselements 5 ist bei der Darstellung gemäß Fig. 4 bereits ein Stück weit durch die Aufnahmeöffnung 11 des zweiten Verbindungselements 8 in den Freiraum 17 der Säule 1 eingedrungen.

Die Säulen 1 sind im Innern hohl ausgebildet und weisen einen Freiraum 17 auf.

Hierdurch erfolgt bei der Positionierung der beiden Rigolenhalbelemente 18 bei Zusammenstecken des ersten Verbindungselements 5 in das zweite Verbindungselement 8 eine Zentrierung, die bewirkt, dass die Passvorsprünge 15 am Rigolenhalbelement 18 mit dem zweiten Verbindungsmittel 8 dann auch so ausgerichtet sind, dass sie den Passaufnahmen 16 am Rigolenhalbelement 18 mit dem ersten Verbindungsmittel 5 gegenüberstehen.

In der Fig. 5 ist eine schematische Querschnittsansicht von zwei miteinander durch das erste Verbindungselement 5 und das zweite Verbindungselement 8 verbundenen Rigolenhalbelementen 18 gezeigt.

Hierbei ist der Vorsprung 6 des ersten Verbindungselements 5 vollständig in die Aufnahmeöffnung 11 des zweiten Verbindungselements 8 eingesteckt. Hierbei ist die äußere Anlagefläche 7 des ersten Verbindungselements 5 mit der inneren Anlagefläche 10 des zweiten Verbindungselements 8 in Anlagekontakt gebracht.

Die Passvorsprünge 15 an der Oberfläche 4 der Säule 1 mit dem zweiten Verbindungselement 8 sind in die Passaufnahmen 16 an der Oberfläche 4 der Säule 1 mit dem ersten Verbindungselement 5 eingesteckt, was aber nicht gezeigt ist.

Der Rastvorsprung 13 am Vorsprung 6 des ersten Verbindungselements 5 an der Säule 1 hintergreift den Rand 12 des zweiten Verbindungselements 8 und sichert so die Verbindung der beiden Rigolenhalbelemente 18.

Die beiden Rigolenhalbelemente 18 sind dadurch verrastet und bilden so das Rigolenbauelement 19.

In der Fig. 6 ist eine schematisch perspektivische Ansicht eines Rigolenhalbelements 18 gezeigt. Beim Rigolenhalbelement 18 sind eine Vielzahl von Säulen 1 vorgesehen, die sich etwa senkrecht von einem Basisgitter 2 in eine Richtung erstrecken.

Das in Fig. 6 dargestellte Rigolenhalbelement 18 weist in der Raumrichtung x drei Reihen von Säulen 1 auf. In der Raumrichtung y sind vier Reihen von Säulen 1 ausgebildet.

Auf diese Weise sind an dem Rigolenhalbelement 18 gemäß Fig. 6 zwölf Säulen 1 ausgebildet.

Die Säulen 1 weisen an ihrer Oberfläche 4, die am Ende 3 der Säulen 1 ausgebildet sind, entweder ein erstes Verbindungselement 5 oder ein zweites Verbindungselement 8 auf.

In der Ausführung gemäß Fig. 6 weisen die drei Säulen einer jeden Reihe in Raumrichtung x einheitlich jeweils ein erste Verbindungselement 5 oder ein zweites Verbindungselement 8 auf.

Auf diese Weise ist bei dem in Fig. 6 gezeigten Rigolenhalbelement 18 eine Spiegelebene ausgebildet, die durch die Mitte der mittleren Säulen 1, die in Raumrichtung x angeordnet sind, in Raumrichtung y verläuft.

Es versteht sich, dass auch andere Anordnungen im Hinblick auf die Ausbildung der ersten Verbindungselemente 5 oder der zweiten Verbindungselemente 8 an den Säulen 1 möglich sind, wobei symmetrische Anordnungen bevorzugt sind.

Aus dem Rigolenhalbelement 18 kann in einfacher Weise mit einem weiteren gleichartigen Rigolenhalbelement 18, welches um 180° um die x-Achse (Raumrichtung x) oder um 180° um die y-Achse (Raumrichtung y) gedreht ist, durch Verbinden der ersten Verbindungselemente 5 mit den zweiten Verbindungselementen 8 ein Rigolenbauelement 19 für den Bau einer Aufnahme-, Speicher- oder Versickerungsvorrichtung 20 gebildet werden.

Hierzu kann ein Rigolenhalbelement 18 mit einem weiteren Rigolenhalbelement 18 so verbunden sein, dass keine nicht genutzten ersten Verbindungselemente 5 oder zweiten Verbindungselemente 8 vorliegen.

In einer anderen Verbindungstechnik kann ein Rigolenhalbelement 18 mit einem weiteren Rigolenhalbelement 18 aber auch so verbunden sein, dass an beiden Rigolenhalbelementen 18 noch erste Verbindungselemente 5 und / oder zweite Verbindungselemente 8 ungenutzt sind, so dass eine "Mauerwerksverbund" möglich ist.

Bei einem "Mauerwerksverbund" ist ein Rigolenhalbelement 18 mit mindestens zwei weiteren Rigolenhalbelementen 18 verbunden, wodurch eine erhöhte Stabilität des Rigolenbauelements 19 und dadurch der so zu bauenden Aufnahme-, Speicher- oder Versickerungsvorrichtung 20 resultiert.

Die Rigolenhalbelemente 18 sind so ausgeformt, dass diese platzsparend aufeinandergestapelt werden können, wobei jeweils eine Säule 1 eines unteren Rigolenhalbelements 1 in den Freiraum 17 einer Säule 1 eines darüber angeordneten Rigolenhalbelements 18 eingeführt ist.

## Patentansprüche

1. Rigolenhalbelement (18), umfassend ein Basisgitter (2) und eine Vielzahl mit dem Basisgitter (2) verbundene und vom Basisgitter (2) etwa senkrecht wegstehende Säulen (1), die am dem Basisgitter (2) gegenüberliegenden Ende (3) jeweils eine Oberfläche (4) aufweisen, auf der jeweils entweder ein erstes Verbindungselement (5) oder ein zweites Verbindungselement (8) angeordnet ist, wobei das erste Verbindungselement (5) einen von der Oberfläche hervorstehenden Vorsprung (6) aufweist, an dem an seiner der Oberfläche (4) benachbarten Abschnitt eine äußere Anlagefläche (7) ausgebildet ist, und wobei am zweiten Verbindungselement (8) eine zur Oberfläche (4) etwa senkrecht stehende innere Anlagefläche (10) ausgebildet ist, wobei das erste Verbindungselement (5) und das zweite Verbindungselement (8) zumindest abschnittweise eine zueinander komplementäre Form aufweisen, wobei zum Zusammenfügen zweier Rigolenhalbelemente die jeweils ersten (5) und zweiten Verbindungselemente (8) zusammensteckbar ausgebildet sind, wobei am zweiten Verbindungselement (8) an der zur Oberfläche (4) ausgebildeten etwa senkrecht stehenden inneren Anlagefläche (10) eine daran in Richtung des Basisgitters (2) anschließende Einführschräge (9), die gegenüber der Oberfläche (4) geneigt ist und von einem Rand (12) einer Aufnahmeöffnung (11) begrenzt ist, ausgebildet ist, **dadurch gekennzeichnet, dass** am Vorsprung (6) ein Rastvorsprung (13) ausgebildet ist, und dass an den Oberflächen (4) der Säulen (1) jeweils wenigstens ein Passvorsprung (15) oder wenigstens eine Passaufnahme (16) ausgebildet ist.

2. Rigolenhalbelement (18) nach Anspruch 1, **dadurch gekennzeichnet, dass** die Passvorsprünge (15) so bemessen sind, dass sie in die Passaufnahmen (16) einsteckbar sind.

3. Rigolenhalbelement (18) nach einem der vorangehenden Ansprüche, **dadurch gekennzeichnet, dass** der Vorsprung (6) ein Ende (14) aufweist, das verrundet oder spitz ausgebildet ist.

4. Rigolenhalbelement (18) nach einem der vorangehenden Ansprüche, **dadurch gekennzeichnet, dass** die äußere Anlagefläche (7) des ersten Verbindungselements (5) und die innere Anlagefläche (10) des zweiten Verbindungselements (8) eine zueinander komplementäre Form aufweisen.

5. Rigolenhalbelement (18) nach einem der vorangehenden Ansprüche, **dadurch gekennzeichnet, dass** dieses aus einem Polymermaterial besteht oder ein solches enthält, wobei das Polymermaterial bevorzugt eine thermoplastisches Polymermaterial ist, insbesondere ein Polyolefin, wie beispielsweise Polyethylen, Polypropylen, Polybutylen oder ein Copolymeres der Vorgenannten oder eine Mischzusammensetzung der Vorgenannten, oder ein Polyvinylchlorid oder ein Polyester oder ein Polycarbonat.

6. Rigolenbauelement (19) aus zwei miteinander verbundenen Rigolenhalbelementen (18) nach einem der Ansprüche 1 bis 5, wobei die jeweils ersten (5) und zweiten Verbindungselemente (8) der beiden Rigolenhalbelemente (18) zusammengesteckt sind und die beiden Rigolenhalbelemente (18) miteinander verbinden.

7. Rigolenbauelement (19) aus zwei miteinander verbundenen Rigolenhalbelementen (18) nach einem der Ansprüche 1 bis 5, wobei jeweils der Rastvorsprung (13) am Vorsprung
(6) des ersten Verbindungselements (5) an der Säule (1) den Rand (12) des zweiten Verbindungselements (8) hintergreift und so die Verbindung der beiden Rigolenhalbelemente (18) sichert.

8. Aufnahme-, Speicher- oder Versickerungsvorrichtung (20) aus einer Mehrzahl von Rigolenbauelementen (19) nach Anspruch 7.

## Claims

1. French drain half-element (18), comprising a base grate (2) and a plurality of columns (1), which are connected to the base grate (2), project approximately perpendicularly away from the base grate (2), and each have, at the end (3) opposite the base grate (2), a surface (4), on which there is arranged in each case either a first connection element (5) or a second connection element (8), wherein the first connection element (5) comprises a protrusion (6) protruding from the surface, on which protrusion there is formed an outer contact face (7) on the portion of the protrusion adjacent to the surface (4), and wherein on the second connection element (8) there is formed an inner contact face (10) disposed approximately perpendicularly to the surface (4), wherein the first connection element (5) and the second connection element (8) c, at least in portions, a mutually complementary form, wherein, to join together two French drain half-elements, the first (5) and second connection elements (8) are each configured such that they can be plugged together, wherein, on the second connection element (8) on the inner contact face (10) disposed approximately perpendicularly to the surface (4), there is formed an insertion bevel (9), which adjoins the inner contact face in the direction of the base grate (2) and which is inclined relative to the surface (4) and is delimited by an edge (12) of a receiving opening (11), **characterised in that** a detent protrusion (13) is formed on the protrusion (6), and **in that** at least one mating protrusion (15) or at least one mating receptacle (16) is formed on each of the surfaces (4) of the columns (1).

2. French drain half-element (18) according to claim 1, **characterised in that** the mating protrusions (15) are sized such that they can be plugged into the mating receptacles (16).

3. French drain half-element (18) according to any one of the preceding claims, **characterised in that** the protrusion (6) has an end (14) that is rounded or pointed.

4. French drain half-element (18) according to any one of the preceding claims, **characterised in that** the outer contact face (7) of the first connection element (5) and the inner contact face (10) of the second connection element (8) have a mutually complementary form.

5. French drain half-element (18) according to any one of the preceding claims, **characterised in that** it is made of a polymer material or contains such a material, wherein the polymer material is preferably a thermoplastic polymer material, in particular a polyolefin, for example polyethylene, polypropylene, polybutylene or a copolymer of the aforementioned materials or a blended composition of the aforementioned materials, or a polyvinylchloride or a polyester or a polycarbonate.

6. French drain component (19) formed of two interconnected French drain half-elements (18) according to any one of claims 1 to 5, wherein the first (5) and second connection elements (8) of the two French drain half-elements (18) are plugged together in each case and connect the two French drain half-elements (18) to one another.

7. French drain component (19) formed of two interconnected French drain half-elements (18) according to any one of claims 1 to 5, wherein the detent protrusion (13) on the protrusion (6) of the first connection element (5) on the column (1) in each case engages behind the edge (12) of the second connection element (8) and thus secures the connection of the two French drain half-elements (18).

8. Receiving, storage or infiltration device (20) formed of a plurality of French drain components (19) according to claim 7.

## Revendications

1. Demi-élément de rigole (18), comprenant une grille de base (2) et une pluralité de colonnes (1) reliées à la grille de base (2) et s'écartant à peu près perpendiculairement de la grille de base (2), qui présentent chacune, à l'extrémité (3) opposée à la grille de base (2), une surface (4) sur laquelle est agencé respectivement soit un premier élément de liaison (5) soit un deuxième élément de liaison (8), le premier élément de liaison (5) présentant une saillie (6) dépassant de la surface, sur laquelle une surface d'appui extérieure (7) est réalisée sur sa section voisine de la surface (4), et une surface d'appui intérieure (10) à peu près perpendiculaire à la surface (4) étant réalisée sur le deuxième élément de liaison (8), le premier élément de liaison (5) et le deuxième élément de liaison (8) présentant, au moins par sections, une forme complémentaire l'un à l'autre, les premier (5) et deuxième (8) éléments de liaison respectifs étant réalisés de manière à pouvoir être emboîtés pour l'assemblage de deux demi-éléments de rigole, un chanfrein d'introduction (9) s'y raccordant en direction de la grille de base (2) étant réalisé sur le deuxième élément de liaison (8) sur la surface d'appui intérieure (10) réalisée à peu près perpendiculairement à la surface (4), qui est incliné par rapport à la surface (4) et qui est délimité par un bord (12) d'une ouverture de réception (11), **caractérisé en ce qu'**une saillie d'encliquetage (13) est réalisée sur la saillie (6), et **en ce qu'**au moins une saillie d'ajustement (15) ou au moins un logement d'ajustement (16) est réalisé(e) sur les surfaces (4) des colonnes (1).

2. Demi-élément de rigole (18) selon la revendication 1, **caractérisé en ce que** les saillies d'ajustement (15) sont dimensionnées de manière à pouvoir être emboîtées dans les logements d'ajustement (16).

3. Demi-élément de rigole (18) selon l'une quelconque des revendications précédentes, **caractérisé en ce que** la saillie (6) présente une extrémité (14) qui est réalisée sous forme arrondie ou pointue.

4. Demi-élément de rigole (18) selon l'une quelconque des revendications précédentes, **caractérisé en ce que** la surface d'appui extérieure (7) du premier élément de liaison (5) et la surface d'appui intérieure (10) du deuxième élément de liaison (8) présentent une forme complémentaire l'une de l'autre.

5. Demi-élément de rigole (18) selon l'une quelconque des revendications précédentes, **caractérisé en ce qu'**il est constitué par ou contient un matériau polymère, le matériau polymère étant de préférence un matériau polymère thermoplastique, notamment une polyoléfine, telle que par exemple le polyéthylène, le polypropylène, le polybutylène ou un copolymère des précédents ou une composition mixte des précédents, ou un chlorure de polyvinyle ou un polyester ou un polycarbonate.

6. Élément de construction de rigole (19) composé de deux demi-éléments de rigole (18) reliés entre eux selon l'une quelconque des revendications 1 à 5, les premier (5) et deuxième (8) éléments de liaison respectifs des deux demi-éléments de rigole (18) étant emboîtés et reliant les deux demi-éléments de rigole (18) entre eux

7. Élément de construction de rigole (19) composé de deux demi-éléments de rigole (18) reliés entre eux selon l'une quelconque des revendications 1 à 5, la saillie d'encliquetage (13) sur la saillie (6) du premier élément de liaison (5) sur la colonne (1) s'engageant respectivement derrière le bord (12) du deuxième élément de liaison (8) et assurant ainsi la liaison des deux demi-éléments de rigole (18).

8. Dispositif de réception, de stockage ou d'infiltration (20) composé d'une pluralité d'éléments de construction de rigole (19) selon la revendication 7.
